# EUROPÄISCHE PATENTSCHRIFT

(11) **EP 1 520 067 B1**
(45) Veröffentlichungstag und Bekanntmachung des Hinweises auf die Patenterteilung: **28.03.2007**
(21) Anmeldenummer: 03762523.3
(22) Anmeldetag: 26.06.2003
(51) Int. Cl.: D06F 37/04

(54) **WASCHMASCHINENTROMMEL**
WASHING MACHINE DRUM
TAMBOUR DE LAVE-LINGE

(30) Priorität: 03.07.2002 ES 200201643
(43) Veröffentlichungstag der Anmeldung: 06.04.2005
(73) Patentinhaber: BSH Bosch und Siemens Hausgeräte GmbH, 81739 München (DE)
(72) Erfinder: GRACIA BOBED, Ismael, E-50194 Zaragoza (ES)
(86) Internationale Anmeldenummer: PCT/EP2003/006770
(87) Internationale Veröffentlichungsnummer: WO 2004/005603

(56) Entgegenhaltungen:
- CH-A- 345 862
- DE-A- 2 826 506
- DE-A- 19 651 295

## Beschreibung

Die Erfindung betrifft eine Waschmaschinentrommel, die durch eine zylindrische Wand ausgebildet ist, welche mehrere Öffnungen beinhaltet, und die mithilfe eines Falzes mit zwei Blechlagen verbunden ist.

### Allgemeiner Stand der Technik

Es ist bekannt, daß Waschmaschinentrommeln durch eine Seitenwand ausgebildet sind, die mit mehreren Öffnungen versehen und an ihren Enden mit zwei Blechlagen mithilfe eines Falzes verbunden sind, der einen umfänglichen Vorsprung definiert, welcher durch eine erste Faltung von 180° eines Abschnitts der Wand der ersten Blechlage um die zylindrische Wand und durch eine zweite Faltung von 180° der doppelten Wand, die nach der ersten Faltung durch die Blechlage und die zylindrische Wand ausgebildet ist, um die zylindrische Seitenwand gebildet ist. Eine solche Waschmaschinentrommel ist vom Dokument DE.A.2826506 bekannt.

### Beschreibung der Erfindung

Die Schleudergeschwindigkeit der Waschmaschinen wird immer höher, was verursacht, daß die Trommel größere Belastungen aushalten muß, die einen Einriss in der Falzverbindung der zylindrischen Seitenfläche mit den Blechlagen hervorrufen können.

Außerdem wird bei hohen Schleudergeschwindigkeiten eine Auswölbung der zylindrischen Seitenwand hervorgerufen, was wiederum verursacht, dass die Belastung, die die Falze auszuhalten haben, größer sind, wodurch es möglicht ist, dass der Einriss der Trommel in den gefalzten Bereichen hervorgerufen wird.

Die Erfindung hat zur Aufgabe, eine Verstärkung für den Falz bereitzustellen, der die Verbindung zwischen den Blechlagen und der zylindrischen Seitenwand bildet, damit diese Verbindungen größere Belastungen als solche aushalten, die beim Schleudern mit hohen Drehzahlen hervorgerufen werden.

Außerdem hat die Erfindung zur Aufgabe, die zylindrische Seitenwand zu verstärken, um diese ebenso mit einer größeren Beständigkeit und mit Mechanismen zu versehen, die die Falzverbindung schützen, um das Aushalten größerer Belastungen als solcher zu ermöglichen, die beim Schleudern mit hohen Drehzahlen hervorgerufen werden.

Zur Beseitigung der oben angegebenen Nachteile zeigt die Erfindung eine Waschmaschinentrommel, die ebenso wie die herkömmlichen Waschmaschinentrommeln durch eine zylindrische Seitenwand ausgebildet ist, die mit mehreren Öffnungen versehen ist, und mithilfe eines umfänglichen Falzes an ihren Enden mit einer vorderen Blechlage und einer hinteren Blechlage verbunden ist; und sie ist dadurch gekennzeichnet, dass entlang dem Falz eine Prägung ausgestaltet ist, die sich auf eine Weise auf alle Wände der Blechlagen auswirkt, die den Falz bilden, so dass dieser Aufbau eine größere Beständigkeit des Falzes gegenüber den Belastungen festlegt, die durch die Einwirkung der Zentrifugalkraft auf die zylindrische Wand hervorgerufen werden, damit die Möglichkeit eines Einrisses und/oder Aufbiegens des Falzes verringert ist, wenn sich die Trommel mit hohen Geschwindigkeiten dreht.

Die Prägung ist der Länge nach auf jeder der Wände, die den Falz bilden, angeordnet.

Bei einer Ausführungsform der Erfindung ist die Prägung schräg zum Falz angeordnet, das heißt die verschiedenen Prägungen, die an jeder der verschiedenen Wände ausgeführt sind, welche den Falz bilden, sind in schräger Richtung ausgerichtet.

Die Trommel der Erfindung weist außerdem als zusätzliches Merkmal die Tatsache auf, dass die zylindrische Wand mit mehreren kleinen Vertiefungen versehen ist, so dass die Oberfläche der zylindrischen Wand vergrößert ist, damit sie eine größere Beständigkeit vorsieht, die es erschwert, dass sich die zylindrische Wand beim Drehen mit hohen Geschwindigkeiten ausbaucht. Falls aber dennoch ein solches Ausbauchen auftritt, wirkt es sich auf die Vertiefungen und nicht auf den Falz aus, so dass die Falzverbindungen eine geringere Belastung aushalten müssen und folglich ein Einreißen im Falzbereich erschwert ist.

Bei einer Ausführungsform der Erfindung beinhaltet jede Vertiefung eine der Flutlöcher der Trommel, aber erkennbar können sich diese Flutlöcher gemäß jeglicher gewünschter Gestaltung außerhalb der Vertiefungen befinden oder sich in denselben abwechseln.

Es ist auch darauf hinzuweisen, dass die Vertiefungen gemäß einer Ausführungsform der Erfindung einen kegelstumpfförmigen Schnitt aufweisen, sie können aber ebenso jeden andersartigen Schnitt aufweisen.

Im folgenden ist zum besseren Verständnis der Beschreibung und als Teil derselben mehrere Figuren beigefügt, in denen der Gegenstand der Erfindung erläuternd und nicht einschränkend dargestellt ist. In der Zeichnung zeigen
- Fig. 1: eine schematische Perspektivansicht einer Waschmaschinentrommel,
- Fig. 2: eine Teilansicht eines Körpers einer herkömmlichen Trommel entlang der Schnittlinie in Fig. 1 und
- Fig. 3: eine Ansicht entlang derselben Schnittlinie an einem Trommelkörper der Erfindung.

### Beschreibung der bevorzugten Ausführungsform

Es folgt eine Beschreibung der Erfindung auf der Grundlage der oben erläuterten Figuren.

Die Trommel der Erfindung ist ebenso wie die herkömmlichen Trommeln durch eine zylindrische Wand 3 ausgebildet, die mithilfe eines Falzes 5 mit einer hinteren Auflage 1 und einer vorderen Auflage 2 verbunden ist.

Außerdem ist die Oberfläche der zylindrischen Wand 3 mit mehreren Öffnungen 4 für den Wasserzu- und -abfluss versehen.

In Fig. 2 ist ein Teilabschnitt der oben beschriebenen Elemente gemäß dem Stand der Technik gezeigt, in dem zu sehen ist, dass der Falz 5 durch eine erste Faltung von 180° eines Abschnitts der Wand der Blechlage 1 oder 2 auf der zylindrischen Wand 3 festgelegt ist, so dass im Anschluss eine zweite Faltung ebenfalls von 180° der doppelten Wand, die nach der ersten Faltung gebildet ist, auf der zylindrischen Wand 3 erfolgt.

Diese Ausführung weist, wie in vorhergehenden Absätzen beschrieben, den Nachteil auf, dass der Einriss der Waschmaschinentrommel an der Falzverbindung 5 hervorgerufen werden kann, wenn sich die Trommel mit hohen Geschwindigkeiten dreht. Gleichzeitig wird eine nennenswerte Auswölbung der zylindrischen Wand 3 auftreten, wodurch die Falzenden 5 einer größeren Belastung ausgesetzt sind, was wiederum die Gefahr des Einreißens der Falzverbindung verstärkt.

Zur Beseitigung dieser Nachteile enthält die Erfindung das neuartige Merkmal, dass auf dem Falz 5 eine Prägung beispielsweise unter Drücken zweier Prägstifte entlang des gesamten Falzes ausgeführt ist. Dadurch bildet sich die Prägung auf allen Blechlagen der Wände innerhalb der Falzverbindung ab, wodurch sich die Blechlagen formschlüssig innig miteinander verbinden.

Diese Prägung erhöht die Spannungen, denen die Trommel sich widersetzen kann, wenn sie mit hohen Schleudergeschwindigkeiten angetrieben wird, so dass sich die Wahrscheinlichkeit erheblich verringert, dass ein Riss in der Falzverbindung der Trommel auftreten kann.

Um außerdem das Ausbauchen der zylindrischen Wand 3 zu vermindern, sind in der zylindrischen Wand 3 Vertiefungen 7 mit kegelstumpfförmigem Schnitt vorhanden, in deren Boden die Flutlöcher 4 für den Wasserzufluss/-abfluss zur Durchführung des Waschvorgangs enthalten sind.

Diese Ausführung der Vertiefungen erzeugen eine größere Oberfläche und Beständigkeit der Trommel. Wenn sich die zylindrische Oberfläche 3 bei hohen Schleuderdrehzahlen dennoch auswölbt, schützen die Vertiefungen 7 vor dem Einreißen oder Auffalten der Falzenden 5.

Es wird daher durch die erfindungsgemäß ausgestattete Trommel eine größere Beständigkeit gegenüber der Belastung der Seitenwand und im Bereich der Falze erzielt, und gleichzeitig sind diese geschützt, falls die Auswölbung der Mantelfläche 3 auftreten sollte.

## Patentansprüche

1. Waschmaschinentrommel, die eine zylindrische Wand (3) umfaßt, welche mit mehreren Flutlöchern (4) versehen ist, und die an ihren Enden mithilfe eines Falzes (5) mit einer rückwärtigen Seitenwand (1) und einer vorderen Seitenwand (2) verbunden ist; **dadurch gekennzeichnet, dass** entlang dem Falz (5) eine Prägung (6) angebracht ist, die sich in alle Blechlagen abbildet, die den Falz (5) bilden.

2. Waschmaschinentrommel nach Anspruch 1, **dadurch gekennzeichnet, dass** die Prägung (6) schräg zur Hauptrichtung der Blechlagen des Falzes (5) gerichtet ist.

3. Waschmaschinentrommel nach Anspruch 1 oder 2, **dadurch gekennzeichnet, dass** die Prägung (6) entlang der Umfangslinie des Falzes (5) angeordnet ist.

4. Waschmaschinentrommel nach einem der Ansprüche 1 bis 3, **dadurch gekennzeichnet, dass** die zylindrische Wand (3) mehrere Vertiefungen (7) in der Tiefe etwa einer Blechdicke umfasst, um eine Auswölbung der zylindrischen Wand (3) zu ermöglichen, ohne dass diese sich auf den Falz (5) auswirkt.

5. Waschmaschinentrommel nach Anspruch 4, **dadurch gekennzeichnet, dass** jede Vertiefung (7) ein Flutloch (4) enthält.

6. Waschmaschinentrommel nach Anspruch 4, **dadurch gekennzeichnet, dass** die Vertiefungen (7) einen kegelstumpfförmigen Schnitt aufweisen.

## Claims

1. Washing machine drum, which comprises a cylindrical wall (3), which is provided with several flood holes (4) and which is connected at its ends with the help of a fold (5) with a rear side wall (1) and a front side wall (2), **characterised in that** an impression (6), which is imaged in all sheet layers forming the fold (5), is applied along the fold (5).

2. Washing machine drum according to claim 1, **characterised in that** the impression (6) is directed obliquely relative to the principal direction of the sheet layers of the fold (5).

3. Washing machine drum according to claim 1 or 2, **characterised in that** the impression (6) is arranged along the circumferential line of the fold (5).

4. Washing machine drum according to one of claims 1 to 3, **characterised in that** the cylindrical wall (3) has several depressions (7) approximately of the depth of a sheet thickness so as to enable bulging out of the cylindrical wall (3) without this acting on the fold (5).

5. Washing machine drum according to claim 4, **characterised in that** each depression (7) contains a flood hole (4).

6. Washing machine drum according to claim 4, **characterised in that** the depressions (7) have a frusto-conical section.

## Revendications

1. Tambour de machine à laver qui comprend une paroi cylindrique (3) dotée de plusieurs trous (4) d'écoulement et dont les extrémités sont reliées au moyen d'un pli (5) à une paroi latérale arrière (1) et une paroi latérale avant (2), **caractérisé en ce qu'**un relief (6) est formé le long du pli (5), lequel pli se reproduit dans toutes les couches de tôle qui forment le pli (5).

2. Tambour de machine à laver selon la revendication 1, **caractérisé en ce que** le relief (6) est orienté obliquement par rapport à la direction principale des couches de tôle du pli (5).

3. Tambour de machine à laver selon la revendications 1 ou 2, **caractérisé en ce que** le relief (6) est disposé le long de la ligne périphérique du pli (5).

4. Tambour de machine à laver selon l'une des revendications 1 à 3, **caractérisé en ce que** la paroi cylindrique (3) comporte plusieurs creux (7) dont la profondeur correspond sensiblement à l'épaisseur d'une tôle, pour permettre un bombement de la paroi cylindrique (3) sans que ce bombement agisse sur le pli (5).

5. Tambour de machine à laver selon la revendication 4, **caractérisé en ce que** chaque creux (7) contient un trou d'écoulement (4).

6. Tambour de machine à laver selon la revendication 4, **caractérisé en ce que** les creux (7) ont une section transversale de forme tronconique.
